# EUROPÄISCHE PATENTSCHRIFT

(11) **EP 4 081 072 B1**
(45) Veröffentlichungstag und Bekanntmachung des Hinweises auf die Patenterteilung: **09.08.2023**
(21) Anmeldenummer: 21700542.0
(22) Anmeldetag: 12.01.2021
(51) Int. Cl.: A47C 3/025, A47C 9/00, A47C 7/44, A47C 3/24

(54) **STUHL BZW. EIN GELENKSYSTEM FÜR EINEN STUHL ODER EINE SITZVORRICHTUNG**
CHAIR AND JOINT SYSTEM FOR A CHAIR OR A SEATING APPARATUS
CHAISE ET SYSTÈME DE JOINT POUR UNE CHAISE OU UN APPAREIL D'ASSISE

(30) Priorität: 24.06.2020 DE 102020116642
(43) Veröffentlichungstag der Anmeldung: 02.11.2022
(73) Patentinhaber: aeris GmbH, 85540 Haar (DE)
(72) Erfinder: SCHRÖDER, Thomas Hermann, Beaumont, Texas 77706 (US)
(74) Vertreter: Staeger & Sperling Partnerschaftsgesellschaft mbB
(86) Internationale Anmeldenummer: PCT/EP2021/050469
(87) Internationale Veröffentlichungsnummer: WO 2021/259522

(56) Entgegenhaltungen:
- US-A1- 2008 143 162
- US-B1- 6 209 958

## Beschreibung

Die Erfindung betrifft einen Stuhl bzw. ein Gelenksystem für einen Stuhl oder ein Sitzvorrichtung.

Es gibt diverse Stühle und Sitzsysteme, die typischerweise in drei Abschnitten unterteilt werden können: einen bodennahen Basisabschnitt (Basis oder eine Stütze), einen Zwischenabschnitt (z. B. mehrere Beine oder eine Stuhlsäule) und einen oberen Sitz-Abschnitt (Sitz oder Sitzteil).Traditionell haben die meisten Stühle, Hocker oder Sitze eine starre Verbindung für die beiden Schnittstellen zwischen der Basis, dem Zwischenabschnitt und dem Sitz. Neuere Entwicklungen haben eine flexible Verbindung für mindestens eine dieser Schnittstellen mit einem zugehörigen Rückstellmechanismus bereitgestellt.

Die vorliegende Erfindung beschäftigt sich mit denjenigen Sitzen, die auch als aktivdynamischer Stuhl, insbesondere ausgebildet als Pendelsitz oder Pendelstuhl bezeichnet werden mit einer flexiblen Verbindung zwischen der Basis und dem Zwischenabschnitt, hier einer Stuhlsäule.

Solche bewegliche oder aktiv-dynamische Stühle unterscheiden sich gegenüber statischen Stühlen darin, dass der auf dem Stuhl sitzende Stuhlnutzer dabei Bewegungen des Rumpfes und des Körpers zusammen mit dem Sitzteil ausführen kann, die bei statischen Stühlen nicht möglich ist. Die menschliche Physiologie bevorzugt auch beim Sitzen dynamische Bewegungen gegenüber statischer Ruhe. Stühle die gleichzeitig das Gewicht der Beine tragen, sollten nicht nur eine dynamische Bewegung ermöglichen, sondern dem Sitznutzer auch ergonomische Unterstützung bieten. Sitzmöbel sind in den meisten Fällen mit entsprechend gestalteten Sitzflächen und Lehnen in einer anatomisch möglichst günstigen Lageausgestattet, so dass der Körper, insbesondere der Rücken, unterstützt wird. Derartige Sitzmöbel werden häufig als bequem empfunden, weisen jedoch den entscheidenden Nachteil auf, dass der Körper lediglich passiv sitzt, d.h. die Rückmuskeln werden kaum beansprucht und die Bandscheiben erfahren eine permanente Druckbelastung. Bei einem längeren Gebrauch dieser Sitzvorrichtungen kann dies zu einer Degeneration der Rückenmuskeln und zu einer Abnutzung der Bandscheiben führen. Gesundheitliche Schäden und Schmerzen im Rücken- und Hüftbereich sind eine häufige Folge des statischen bzw. passiven Sitzens. Aus diesem Grund wurden aktivdynamische Sitzvorrichtungen entwickelt, die ein so genanntes aktives dynamisches Sitzen ermöglichen, bei dem die Rückenmuskulatur und die Bandscheiben stets leicht in Aktion sind. Diese aktivdynamische Sitzhaltung wird in praktisch allen Fällen dadurch erreicht, dass der eigentliche Sitz der Sitzvorrichtung in einer labilen d.h. beweglichen Lage gehalten ist und vom Sitznutzer von einer Ruhelage in eine lateral ausgelenkte Lage hin- und hergependelt werden können.

Ein derartiger aktivdynamischer Pendelstuhl ist beispielsweise aus der DE 42 44 657 02 bekannt. Hierin ist eine gattungsgemäße Sitzvorrichtung beschrieben, welche aus einem Fußteil, einem mit dem Fußteil verbundenen Zwischenstück und einem mit dem Zwischenstück starr verbundenen Sitzteil besteht, wobei das Zwischenstück mittels eines elastisch verformbaren Verbindungselements in einer Öffnung des Fußteils in jede seitliche Richtung kippbar gehalten ist und im unbelasteten Zustand in seine neutrale Lage (Ruheposition) zurückgestellt wird. So zeigt auch die US 5921926 einen aktiv-dynamischen Pendelstuhl, welcher ebenfalls auf dem Prinzip eines umgekehrten Pendels beruht. Solche Stühle haben einen definierten Bewegungspfad und eine strukturelle Rückstellmechanik, welche gleichzeitig eine Schutzvorrichtung aufweisen, um zu verhindern, dass der Stuhl überkippt. Allerdings kippt der Sitz bei einer Pendelbewegung nach Rückwärts von der Horizontalstellung in eine vom Körperzentrum wegweisende Schräglage. Solche Pendelstühle ermöglichen das Hin-und Herpendeln des Sitzes von der nicht ausgelenkten Ausgangsposition in verschiedene ausgelenkte Posi-tionen, wodurch die Sitzfläche von ihrer Horizontalstellung in eine geneigte Schrägstellung kippt. Der Kippwinkel hängt dabei von der Richtung der Auslenkung und dem Grad der Auslenkung ab.

In der EP 0 808 116 B1 ist ein Pendellager beschrieben, welches zwischen der Säule und dem Fußteil angeordnet ist. Das Pendellager ist als Schwingmetall ausgebildet und besteht aus einem im Wesentlichen rohrförmigen Oberteil, dessen oberes Ende zur Keilverbindung dient, einem Unterteil, welches fest an einem Arm des Fußteils befestigt ist und einem zwischen Oberteil und Unterteil angeordneten elastischen Material. Das Pendellager ermöglicht ein Hin- und

Herpendeln des Sitzteils. Ein weiteres Beispiel für eine solche Gelenkanordnung ist aus US2008/143162A1 bekannt.

Grundsätzlich besteht allerdings ein Bedürfnis danach, dass die Pendelgelenke solcher Stühle besondere Eigenschaften betreffend Sicherheit, Beweglichkeit, Rückstellkraft (insbesondere abhängig von dem Gewicht des Sitznutzers) und der einfachen technischen Herstellbarkeit aufweisen.

Ausgehend vom Stand der Technik, liegt der vorliegenden Erfindung daher die Aufgabe zugrunde, vorbesagte Aspekte zu optimieren und einen aktivdynamischen Stuhl bereit zu stellen, bei dem der Sitznutzer sichere und vielfältige Bewegungen des Sitzteils in einem definierten Bewegungsraum ausführen kann und wobei das Pendelgelenk kostengünstig herstellbar ist und eine lange Nutzungsdauer aufweist.

Diese Aufgabe wird durch die Merkmalskombination gemäß Patentanspruch 1 gelöst.

Erfindungsgemäß wird hierzu eine Gelenkanordnung umfassend einen hohlzylinderförmigen Aufnahmezylinder, der sich ein einer Zylinderachsrichtung erstreckt, ausgebildet zur Aufnahme eines Endes einer Stuhlsäule eines aktivdynamischen Pendelstuhls, wobei dieser in einer im Wesentlichen hohlzylinderförmigen äußeren Gelenkschale, die zwei- oder mehrteilig aus Gelenkschalensegmenten zusammengesetzt ist, beweglich gelagert ist, wobei die bewegliche Lagerung des Aufnahmezylinders mittels verformbarer elastischer Elemente realisiert ist, welche form- und lageveränderlich in einem Lagerspalt zwischen jeweils eines Außenwandabschnittes des Aufnahmezylinders und einem Innenwandabschnittes der Gelenkschale angeordnet sind und der Aufnahmezylinder kraftabhängig betätigt werden kann, wodurch sich die Form und/oder Lage der elastischer Elemente verändert, dadurch, dass sich das Spaltmaß des Lagerspalts in einer Radialrichtung betrachtet beim Betätigen des Aufnahmezylinder in einer Zylinderachsrichtung, verändert, vorzugsweise verkleinert.

Das Konzept bedient sich daher gegenüberliegender im Konuswinkel in der Schrägung gleichartig orientierter Außenmantelflächen des Aufnahmezylinders einerseits und Innenmantelflächen der Lagerschale andererseits, zwischen denen bestimmungsgemäß ein Lagerspalt für die Aufnahme elastischer Elemente gebildet ist. Aufgrund der translatorischen Verlagerung des Aufnahmezylinders in axialer Richtung, verringert sich das Spaltmaß, da sich dadurch dann die konischen Mantelflächen aufeinander zu bewegen und ein dazwischen liegendes elastisches Element elastisch verformt und ggf. entlang der Mantelfläche verlagert wird oder entlang dieser Fläche bewegt wird.

Besonders vorteilhaft ist daher eine Ausführung einer Gelenkanordnung, wobei die bewegliche Lagerung des Aufnahmezylinders mittels verformbarer elastischer Elemente realisiert ist, welche form- und lageveränderlich in dem Lagerspalt zwischen jeweils eines konisch zulaufenden Außenwandabschnittes des Aufnahmezylinders und einem konisch zulaufenden Innenwandabschnittes der Gelenkschale angeordnet sind und der Aufnahmezylinder kraftabhängig in einer Zylinderachsrichtung betätigt werden kann, wodurch sich die Form und/oder Lage der elastischer Elemente verändert, indem sich das Spaltmaß des Lagerspalts in einer Radialrichtung (Rs) betrachtet, verkleinert, insbesondere entlang des gesamten Umfangs.

Weiter Vorteilhaft ist es, wenn die genannten konischen Mantelflächen parallel zueinander verlaufen bzw. orientiert sind, so dass sich bei einer translatorischen in Axialrichtung des Aufnahmezylinders betrachtet, der dazwischen liegende Lagerspalt linear proportional verändert. Alternativ kann aber auch vorgesehen sein, dass die Schrägung, d.h. die Winkel der konischen Mantelflächen gegenüber der axialen Erstreckungsrichtung leicht unterschiedlich ausgebildet sind.

In einer vorteilhaften Ausgestaltung der Erfindung ist vorgesehen dass, die Außenwand des Aufnahmezylinders wenigstens einen ersten oberen und einen zweiten unteren in Zylinderachsrichtung versetzten, jeweils konisch zulaufenden Wandabschnitt aufweist und zwischen den beiden Wandabschnitten vorzugsweise ein radial eingeschnürter Wandabschnitt mit geringerem Durchmesser vorgesehen ist, der vorzugsweise in einem Längsschnitt durch den Aufnahmezylinders betrachtet, eine konkave Form aufweist.

In einer weiteren bevorzugten Ausführungsform der Erfindung ist vorgesehen, dass die Außenwand des Aufnahmezylinders vorzugsweise auch am unteren Ende des oberen konkaven Wandabschnittes sich radial nach außen in Richtung des Lagerspalts hinein erstreckender Vorsprung vorgesehen ist, der vorzugsweise in Umfangsrichtung partiell oder vollständig umlaufend entlang der Außenwand verläuft und gegen den ein im Lagerspalt in diesem Bereich angeordnetes elastisches Element lagert.

Ebenfalls vorteilhaft ist eine Lösung, bei der die Außenwand des Aufnahmezylinders am unteren Ende des unteren konkaven Wandabschnittes sich radial nach außen in Richtung des Lagerspalts hinein erstreckender Vorsprung vorgesehen ist, der vorzugsweise in Umfangsrichtung partiell oder vollständig umlaufend entlang der Außenwand verläuft und gegen den ein im Lagerspalt in diesem Bereich angeordnetes elastisches Element lagert.

In einer weiteren bevorzugten Ausführungsform der Erfindung ist vorgesehen, dass die Innenwand der hohlzylinderförmigen äußeren Gelenkschale wenigstens einen ersten oberen und einen zweiten unteren, in Zylinderachsrichtung (Z) versetzten, jeweils konisch zulaufenden Innenwandabschnitt aufweist und zwischen den beiden Innenwandabschnitten ein sich radial nach innen erstreckender Vorsprung vorgesehen ist, der sich vorzugsweise in Umfangsrichtung partiell oder vollständig umlaufend entlang der Innenwand erstreckt. Durch die vorgenannten Maßnahmen der Vorsprünge werden insbesondere endseitige Begrenzungen definiert, um die translatorische Verlagerung sowohl der elastischen Elemente als auch des Aufnahmezylinders zu begrenzen. Somit stellen diese Vorsprünge auch endseitige Anschläge des Lagers dar.

Weiter Vorteilhaft ist es, wenn die jeweils konisch zulaufenden Innenwandabschnitte den konisch zulaufenden Außenwandabschnitten in Radialrichtung betrachtet gegenüberliegen und zwar in Axialrichtung relativ in ihrer Lage versetzt, um die bestimmungsgemäß vorgesehene und zulässigen Eintauchtiefe des Aufnahmezylinders in die hohlzylinderförmigen Gelenkschale zu definieren.

Eine weitere vorteilhafte Gestaltung der Erfindung sieht vor, dass die in den Lagerspalten eingebrachten elastischen Elemente ringförmig ausgebildet sind und vollständig umlaufend in dem Lagerspalt angeordnet sind. Hierzu eignen sich ringförmige, im Querschnitt kreisrunde oder ovale elastische Ringe.

Besonders günstig ist es, wenn die benötigte Kraft zum Betätigen des Aufnahmezylinder in einer Zylinderachsrichtung zunimmt, indem sich das Spaltmaß durch das relative Verlagern der besagten Mantelflächen verringert und dadurch die elastischen Elemente mit zunehmender Kraft zunehmend zusammengepresst und verformt werden. Dies wird dazu genutzt, dass sich die Auslenkbarkeit des Sitzes und der Stuhlsäule in Pendelrichtung eines solchen Stuhls, abhängig vom Gewicht des Sitznutzers automatisch ändert und bei zunehmendem Gewicht eines Sitznutzers somit der Aufnahmezylinder stärker in die hohlzylinderförmige Gelenkschale nach unten eintaucht und dadurch die Verformung der elastischen Elemente zunimmt, was aber die Auslenkbarkeit des Pendelstuhls stärker begrenzt.

Ein weiterer Aspekt der vorliegenden Erfindung betrifft einen Sitz mit einer Stuhlsäule, deren Ende in einer bodennahen erfindungsgemäßen Gelenkanordnung befestigt ist, insbesondere in den hohlzylinderförmigen Aufnahmezylinder mit ihrem unteren Ende eingesteckt ist.

Ein ebenfalls weiterer Aspekt der vorliegenden Erfindung betrifft die vereinfachte Montage, nämlich ein Montageverfahren zum Montieren der Teile einer wie beschriebenen Gelenkanordnung mit den folgenden Schritten:
a. Befestigen eines ersten elastischen ringförmigen Elements am Außenmantel des hohlzylinderförmigen Aufnahmezylinders im Bereich des oberen konisch zulaufenden Wandabschnittes und
b. Befestigen eines zweiten elastischen ringförmigen Elements am Außenmantel des hohlzylinderförmigen Aufnahmezylinders im Bereich des unteren konisch zulaufenden Wandabschnittes und dann das
c. Einbringen des Aufnahmezylinders zwischen die Gelenkschalensegmente und Verbinden der Gelenkschalensegmente mittels Verbindungsmittel.

Andere vorteilhafte Weiterbildungen der Erfindung sind in den Unteransprüchen gekennzeichnet bzw. werden nachstehend zusammen mit der Beschreibung der bevorzugten Ausführung der Erfindung anhand der Figuren näher dargestellt.

Es zeigen:
- Fig. 1: eine perspektivische Ansicht eines Ausführungsbeispiels einer erfindungsgemäßen Gelenkanordnung in einer nicht zusammengebauten Zusammenstellung;
- Fig. 2: eine teilgeschnittene perspektivische Ansicht auf eine erste nicht ausgelenkte Position der Gelenkanordnung gemäß Figur 1;
- Fig. 3: eine teilgeschnittene perspektivische Ansicht auf eine zweite, nämlich vertikal belastete Position der Gelenkanordnung gemäß Figur 1, bei der eine Kraft von oben auf die Pendelsäule wirkt;
- Fig. 4: eine Schnittansicht durch die Ansicht gemäß Fig. 2;
- Fig. 5: eine Schnittansicht durch die Ansicht gemäß Fig. 3 und
- Fig. 6: eine Ansicht zur Erläuterung der Schrägung der konisch zulaufenden Mantelflächen.

Im Folgenden wird die Erfindung mit Bezug auf die Figuren 1 bis 6 näher erläutert, wobei gleiche Bezugszeichen in den Figuren auf gleiche funktionale und/oder strukturelle Merkmale hinweisen.

In der Figur 1 ist eine perspektivische Ansicht eines Ausführungsbeispiels einer erfindungsgemäßen Gelenkanordnung 10 in einer nicht zusammengebauten Zusammenstellung gezeigt, bei dem die wesentlichen Einzelteile zu sehen sind.

Die Gelenkanordnung 10 umfassend einen hohlzylinderförmigen Aufnahmezylinder 20, der zentral angeordnet ist und sich in einer Zylinderachsrichtung Z erstreckt. In dieser Ansicht ist unten der bodennahe Teil, während sich nach oben weg eine Stuhlsäule 30 eines aktivdynamischen Pendelstuhls erstreckt. Die Stuhlsäule 30 wird in die zylindrische Aufnahme des Aufnahmezylinders 20 eingeführt, wie dies in den Figuren 2 bis 5 zu sehen ist.

Ferner sind zwei Gelenkschalensegmente 45 einer zweiteiligen hohlzylinderförmigen äußeren Gelenkschale 40 gezeigt. Die beiden Gelenkschalensegmente 45 werden durch Verbindungsmittel 46 miteinander verbunden, so dass die Gelenkschale 40 den Aufnahmezylinders 20 aufnimmt unter Ausbildung eines Lagerspaltes 60, wie er in den Figuren 2 bis 5 gezeigt ist.

Die bewegliche Lagerung des Aufnahmezylinders 20 in der Gelenkschale 40 ist mittels zweier verformbarer elastischer Ringelemente 50 realisiert. Diese sind form- und lageveränderlich in dem besagten Lagerspalt 60 zwischen jeweils eines Außenwandabschnitts 21, 22 des Aufnahmezylinders 20 und einem Innenwandabschnittes 41, 42 der Gelenkschale 40 angeordnet und zwar zwischen jeweils eines konisch zulaufenden Außenwandabschnittes 21, 22 des Aufnahmezylinders 20 und einem konisch zulaufenden Innenwandabschnittes 41, 42 der Gelenkschale 40.

Der Aufnahmezylinder 20, kann wie in den Figuren 3 und 5 gezeigt kraftabhängig aus der Lage wie in den Figuren 2 und 4 gezeigt nach unten betätigt werden. Dabei ändern sich die Form und Lage der elastischen Elemente 50, wie dies gut in den Figuren 3 und 5 im Vergleich zu den Figuren 2 und 4 erkennbar ist.

In der Figur 2 ist gut der Verlauf des umlaufenden Lagerspalts zu erkennen, bei dem höhenabhängig das Spaltmaß in Radialrichtung Rs betrachtet ändert, aber in Umlaufrichtung betrachtet konstant ist. Anders ausgedrückt ist in Querschnittsrichtung betrachtet das Spaltmaß umlaufend konstant und demnach der Abstand der Mantelfläche abhängig von der Differenz des Außendurchmessers des Aufnahmezylinders 20 in diesem Bereich zum Innendurchmesser der Gelenkschale 40 in dieser Schnittebene.

Das Spaltmaß des Lagerspalts 60 verkleinert sich im Bereich der konischen Mantelflächen in Radialrichtung (Rs) betrachtet beim Betätigen des Aufnahmezylinders 20 in der Zylinderachsrichtung Z nach unten. Dadurch werden die elastischen Ringelemente 50 verformt.

Die Außenwand des Aufnahmezylinders 20 weist einen ersten d. h. oberen und einen zweiten d. h. unteren in Zylinderachsrichtung Z versetzten, jeweils konisch zulaufenden Wandabschnitt 21 bzw. 22 auf. Wie in den Figuren 1 bis 5 jeweils ersichtlich ist zwischen den beiden Wandabschnitten 21, 22 ein radial eingeschnürter Wandabschnitt 26 mit geringerem Durchmesser vorgesehen ist, der eine konkave Form besitzt. In Richtung dieser konkaven Form ragt ein Vorsprung 43 von der Innenwandfläche der Lagerschale 40.

Die Außenwand des Aufnahmezylinders 20 besitzt am unteren Ende des oberen konkaven Wandabschnittes 21 einen radial nach außen in Richtung des Lagerspalts 60 hinein ragenden Vorsprung 23. Dieser ist ringförmig umlaufend an der Außenwand vorgesehen. Gegen diesen Vorsprung 23 lagert das in diesem Bereich im Lagerspalt 60 angeordnete elastische Ringelement 50, wie dies z.B. in der Figur 2 und 3 gut zu sehen ist.

Ferner ist an der Außenwand des Aufnahmezylinders 20 am unteren Ende des unteren konkaven Wandabschnittes 22 ein sich radial nach außen in den Lagerspalts 60 hinein erstreckender Vorsprung 24 vorgesehen, der ebenfalls in Umfangsrichtung vollständig umlaufend entlang der Außenwand verläuft und gegen den ein im Lagerspalt 60 in diesem Bereich angeordnetes weiteres , nämlich zweites elastisches Ringelement 50 lagert. Mit Vorteil sind die beiden konkav zulaufenden Außenmantelflächen am Aufnahmezylinder 20 in etwa identisch in ihrer Form ausgebildet.

Wie weiter aus den Figuren ersichtlich, besitzt die Innenwand der hohlzylinderförmigen äußeren Gelenkschale 40 einen ersten oberen und einen zweiten unteren, in Zylinderachsrichtung Z versetzten, jeweils konisch zulaufenden Innenwandabschnitt 41 bzw. Innenwandabschnitt 42. Zwischen den beiden Innenwandabschnitten 41, 42 befindet sich der zuvor genannte Vorsprung 43 vorgesehen ist, der sich ebenfalls in Umfangsrichtung vollständig umlaufend entlang der Innenwand erstreckt. Ferner sind Nasen 47 an der Gelenkschale vorgesehen, die in diesem Ausführungsbeispiel vollständig umlaufend angeordnet sind, aber auch nur in sequentiellen Abschnitten angebracht sein können. Diese dienen als Gegenlager für die elastischen Elemente 50.

In der Figur 6 ist eine Ansicht zur Erläuterung der Schrägung der konisch zulaufenden Mantelflächen gezeigt. Die jeweiligen Konuswinkel α gegenüber der Senkrechten S sind betragsmäßig gleich und stellen Wechselwinkel dar. Der Abstand der parallel verlaufenden Wandabschnitte entspricht dem Durchmesser D des im Querschnitt kreisförmigen, elastischen Ringelements 50.

Die Erfindung beschränkt sich in ihrer Ausführung nicht auf die vorstehend angegebenen bevorzugten Ausführungsbeispiele. Vielmehr ist eine Anzahl von Varianten denkbar, welche von der dargestellten Lösung auch bei grundsätzlich anders gearteten Ausführungen Gebrauch macht. So kann die Gehäuseschale 40 zum Beispiel mit einem Flansch am unteren Ende versehen sein, um diesen an einer bodennahen Stand- oder Basisplatte zu befestigen.

## Patentansprüche

1. Gelenkanordnung (10) umfassend einen hohlzylinderförmigen Aufnahmezylinder (20), der sich ein einer Zylinderachsrichtung (Z) erstreckt, ausgebildet zur Aufnahme eines Endes einer Stuhlsäule (30) eines aktivdynamischen Pendelstuhls, wobei dieser in einer im Wesentlichen hohlzylinderförmigen äußeren Gelenkschale (40), die zwei- oder mehrteilig aus Gelenkschalensegmenten (45) zusammengesetzt ist, beweglich gelagert ist, wobei die bewegliche Lagerung des Aufnahmezylinders (20) mittels verformbarer elastischer Elemente (50) realisiert ist, welche form-und lageveränderlich in einem Lagerspalt (60) zwischen jeweils einem Außenwandabschnitt (21, 22) des Aufnahmezylinders (20) und einem Innenwandabschnitt (41, 42) der Gelenkschale (40) angeordnet sind und der Aufnahmezylinder (20) kraftabhängig betätigt werden kann, wodurch sich die Form und/oder Lage der elastischen Elemente (50) verändert, dadurch, dass sich das Spaltmaß des Lagerspalts (60) in einer Radialrichtung (Rs) betrachtet beim Betätigen des Aufnahmezylinders (20) in einer Zylinderachsrichtung (Z) verändert, vorzugsweise verkleinert.

2. Gelenkanordnung (10) nach Anspruch 1, **dadurch gekennzeichnet, dass** die bewegliche Lagerung des Aufnahmezylinders (20) mittels verformbarer elastischer Elemente (50) realisiert ist, welche form- und lageveränderlich in einem Lagerspalt (60) zwischen jeweils eines konisch zulaufenden Außenwandabschnittes (21, 22) des Aufnahmezylinders (20) und einem konisch zulaufenden Innenwandabschnittes (41, 42) der Gelenkschale (40) angeordnet sind und der Aufnahmezylinder (20) kraftabhängig in einer Zylinderachsrichtung (Z) betätigt werden kann, wodurch sich die Form und/oder Lage der elastischer Elemente (50) verändert, indem sich das Spaltmaß des Lagerspalts (60) in einer Radialrichtung (Rs) betrachtet, verkleinert, insbesondere entlang des gesamten Umfangs.

3. Gelenkanordnung (10) nach Anspruch 1 oder 2, wobei die Außenwand des Aufnahmezylinders (20) wenigstens einen ersten oberen und einen zweiten unteren in Zylinderachsrichtung (Z) versetzten, jeweils konisch zulaufenden Wandabschnitt (21, 22) aufweist und zwischen den beiden Wandabschnitten (21, 22) ein radial eingeschnürter Wandabschnitt mit geringerem Durchmesser vorgesehen ist, der vorzugsweise in einem Längsschnitt durch den Aufnahmezylinders (20) betrachtet, eine konkave Form aufweist.

4. Gelenkanordnung (1) nach Anspruch 1, 2 oder 3, **dadurch gekennzeichnet, dass** die Außenwand des Aufnahmezylinders (20) am unteren Ende des oberen konkaven Wandabschnittes (21) sich radial nach außen in Richtung des Lagerspalts (60) hinein erstreckender Vorsprung (23) vorgesehen ist, der vorzugsweise in Umfangsrichtung partiell oder vollständig umlaufend entlang der Außenwand verläuft und gegen den ein im Lagerspalt (60) in diesem Bereich angeordnetes elastisches Element (50) lagert.

5. Gelenkanordnung (10) nach einem der vorhergehenden Ansprüche, wobei die Außenwand des Aufnahmezylinders (20) am unteren Ende des unteren konkaven Wandabschnittes (22) sich radial nach außen in Richtung des Lagerspalts (50) hinein erstreckender Vorsprung (24) vorgesehen ist, der vorzugsweise in Umfangsrichtung partiell oder vollständig umlaufend entlang der Außenwand verläuft und gegen den ein im Lagerspalt (60) in diesem Bereich angeordnetes elastisches Element (50) lagert.

6. Gelenkanordnung (1) nach einem der vorhergehenden Ansprüche, **dadurch gekennzeichnet, dass** die Innenwand der hohlzylinderförmigen äußeren Gelenkschale (40) wenigstens einen ersten oberen und einen zweiten unteren, in Zylinderachsrichtung (Z) versetzten, jeweils konisch zulaufenden Innenwandabschnitt (41, 42) aufweist und zwischen den beiden Innenwandabschnitten (41, 42) ein sich radial nach innen erstreckender Vorsprung (43) vorgesehen ist, der sich vorzugsweise in Umfangsrichtung partiell oder vollständig umlaufend entlang der Innenwand erstreckt.

7. Gelenkanordnung (1) nach Anspruch 6, **dadurch gekennzeichnet, dass** die jeweils konisch zulaufenden Innenwandabschnitte (41, 42) den konisch zulaufenden Außenwandabschnitten (21, 22) in Radialrichtung betrachtet gegenüberliegen.

8. Gelenkanordnung (1) nach einem der vorhergehenden Ansprüche, **dadurch gekennzeichnet, dass** die elastischen Elemente (50) ringförmig ausgebildet sind und vollständig umlaufend in dem Lagerspalt (60) angeordnet sind.

9. Gelenkanordnung (1) nach einem der vorhergehenden Ansprüche, **dadurch gekennzeichnet, dass** die benötigte Kraft zum Betätigen des Aufnahmezylinder (20) in einer Zylinderachsrichtung (Z) zunimmt, indem sich das Spaltmaß verringert und dadurch die elastischen Elemente (50) mit zunehmender Kraft zunehmend zusammengepresst und verformt werden.

10. Pendelstuhl aufweisend einen Sitz mit einer Stuhlsäule, deren Ende in einer bodennahen Gelenkanordnung (10) gemäß einem der vorhergehenden Ansprüche befestigt ist, insbesondere in den hohlzylinderförmigen Aufnahmezylinder (20) eingesteckt ist.

11. Verfahren zum Montieren der Teile einer Gelenkanordnung (10) gemäß einem der vorhergehenden Ansprüche 2 - 9 mit den folgenden Schritten:
a. Befestigen eines ersten elastischen ringförmigen Elements (50) am Außenmantel des hohlzylinderförmigen Aufnahmezylinders (20) im Bereich des oberen konisch zulaufenden Wandabschnittes (21) und
b. Befestigen eines zweiten elastischen ringförmigen Elements (50) am Außenmantel des hohlzylinderförmigen Aufnahmezylinders (20) im Bereich des unteren konisch zulaufenden Wandabschnittes (22) und dann das
c. Einbringen des Aufnahmezylinders (20) zwischen die Gelenkschalensegmente (45) und Verbinden der Gelenkschalensegmente (45) mittels Verbindungsmittel (46).

## Claims

1. A joint arrangement (10), comprising a hollow cylindrical receiving cylinder (20) that extends in a cylinder axis direction (Z) and is designed to receive one end of a chair column (30) of an active-dynamic wobble chair, the latter being movably mounted in a substantially hollow cylindrical outer joint shell (40) that is composed of two or more parts made up of joint shell segments (45), the movable mounting of the receiving cylinder (20) being achieved by means of deformable elastic elements (50) that are arranged in a bearing gap (60) between respectively an outer wall portion (21, 22) of the receiving cylinder (20) and an inner wall portion (41, 42) of the joint shell (40) and the receiving cylinder (20) can be actuated in a force-dependent manner, which changes the shape and/or position of the elastic elements (50) as a result of a change, preferably a reduction, in the clearance of the bearing gap (60) as viewed in a radial direction (Rs) when the receiving cylinder (20) is actuated in a cylinder axis direction (Z).

2. The joint arrangement (10) as set forth in claim 1, **characterized in that** the movable mounting of the receiving cylinder (20) is achieved by means of deformable elastic elements (50) that are respectively arranged so as to be variable in shape and position in a bearing gap (60) between a conically tapering outer wall portion (21, 22) of the receiving cylinder (20) and a conically tapering inner wall portion (41, 42) of the joint shell (40) and the receiving cylinder (20) can be actuated in a force-dependent manner in a cylinder axis direction (Z), which changes the shape and/or position of the elastic elements (50) as a result of a reduction in the clearance of the bearing gap (60) as viewed in a radial direction (Rs), particularly along the entire circumference.

3. The joint arrangement (10) as set forth in claim 1 or 2, wherein the outer wall of the receiving cylinder (20) has at least one first upper and one second lower wall portion (21, 22), each of which is offset in the cylinder axis direction (Z) and tapers conically, and that there is a radially constricted wall portion with a smaller diameter between the two wall portions (21, 22) which, as seen in a longitudinal section through the receiving cylinder (20), has a concave shape.

4. The joint arrangement (1) as set forth in claim 1, 2 or 3, **characterized in that** the outer wall of the receiving cylinder (20) is provided at the lower end of the upper concave wall portion (21) with a projection (23) which extends radially outward in the direction of the bearing gap (60) and which preferably extends partially or completely around along the outer wall in the circumferential direction and against which abuts an elastic element (50) that is arranged in this region in the bearing gap (60).

5. The joint arrangement (10) as set forth in one of the preceding claims, wherein the outer wall of the receiving cylinder (20) is provided at the lower end of the lower concave wall portion (22) with a projection (24) which extends radially outward in the direction of the bearing gap (50) and which preferably extends partially or completely around along the outer wall in the circumferential direction and against which abuts an elastic element (50) that is arranged in this region in the bearing gap (60).

6. The joint arrangement (1) as set forth in one of the preceding claims, **characterized in that** the inner wall of the hollow cylindrical outer joint shell (40) has at least one first upper and one second conically tapering lower inner wall portion (41, 42) that are respectively offset in the cylinder axis direction (Z), and that a radially inwardly extending projection (43) is provided between the two inner wall portions (41, 42) which preferably extends partially or completely around along the inner wall in the circumferential direction.

7. The joint arrangement (1) as set forth in claim 6, **characterized in that** the respective conically tapering inner wall portions (41, 42) are situated opposite the conically tapering outer wall portions (21, 22) as viewed in the radial direction.

8. The joint arrangement (1) as set forth in one of the preceding claims, **characterized in that** the elastic elements (50) are ring-shaped and are arranged so as to extend completely around in the bearing gap (60).

9. The joint arrangement (1) as set forth in one of the preceding claims, **characterized in that** the force that is required to actuate the receiving cylinder (20) in a cylinder axis direction increases as the clearance decreases due to the relative displacement of said lateral surfaces, and the elastic elements (50) are thereby increasingly compressed and deformed with increasing force.

10. A wobble chair having a seat with a chair column whose end is fastened in a floor-level joint arrangement (10) according to the invention, the lower end thereof being inserted particularly into the hollow cylindrical receiving cylinder (20).

11. A method for assembling the parts of the joint arrangement (10) as set forth in one of preceding claims 2 to 9, comprising the following steps:
a. fastening a first elastic ring-shaped element (50) to the outer lateral surface of the hollow cylindrical receiving cylinder (20) in the vicinity of the conically tapering upper wall portion (21) and
b. fastening a second elastic ring-shaped element (50) to the outer lateral surface of the hollow cylindrical receiving cylinder (20) in the vicinity of the conically tapering lower wall portion (22), and then
c. inserting the receiving cylinder (20) between the joint shell segments (45) and connecting the joint shell segments (45) by means of connecting means (46).

## Revendications

1. Agencement de joint (10), comprenant un cylindre de réception cylindrique creux (20) qui s'étend dans une direction d'axe de cylindre (Z), réalisé pour recevoir une extrémité d'une colonne de chaise (30) d'une chaise oscillante active et dynamique, dans lequel ledit cylindre est monté mobile dans une coque de joint extérieure (40) substantiellement en forme de cylindre creux et composée de segments de coque de joint (45) en deux ou plusieurs parties,
dans lequel le montage mobile du cylindre de réception (20) est réalisé au moyen d'éléments élastiques déformables (50) qui sont disposés de manière variable en forme et en position dans une fente de palier (60) entre respectivement une partie de paroi extérieure (21, 22) du cylindre de réception (20) et une partie de paroi intérieure (41, 42) de la coque de joint (40), et le cylindre de réception (20) peut être actionné en fonction d'une force de sorte que la forme et/ou la position des éléments élastiques (50) change(nt) en ce que la dimension de fente de la fente de palier (60), vue dans une direction radiale (Rs), varie, de préférence diminue, lorsque le cylindre de réception (20) est actionné dans une direction d'axe de cylindre (Z).

2. Agencement de joint (10) selon la revendication 1, **caractérisé en ce que** le montage mobile du cylindre de réception (20) est réalisé au moyen d'éléments élastiques déformables (50) qui sont disposés de manière variable en forme et en position dans une fente de palier (60) entre respectivement une partie de paroi extérieure (21, 22) de forme conique du cylindre de réception (20) et une partie de paroi intérieure (41, 42) de forme conique de la coque de joint (40), et le cylindre de réception (20) peut être actionné en fonction d'une force dans une direction d'axe de cylindre (Z) de sorte que la forme et/ou la position des éléments élastiques (50) change(nt) **en ce que** la dimension de fente de la fente de palier (60), vue dans une direction radiale (Rs), diminue en particulier le long de toute la circonférence.

3. Agencement de joint (10) selon la revendication 1 ou 2, dans lequel la paroi extérieure du cylindre de réception (20) présente au moins une première partie de paroi supérieure (21) et une deuxième partie de paroi inférieure (22), décalée dans la direction d'axe de cylindre (Z), respectivement de forme conique, et entre les deux parties de paroi (21, 22) est prévue une partie de paroi radialement rétrécie d'un diamètre inférieur qui présente une forme concave, de préférence vu en coupe longitudinale à travers le cylindre de réception (20).

4. Agencement de joint (1) selon la revendication 1, 2 ou 3, **caractérisé en ce que** sur la paroi extérieure du cylindre de réception (20), à l'extrémité inférieure de la partie de paroi concave supérieure (21), est prévue une saillie (23) s'étendant radialement vers l'extérieur en direction de la fente de palier (60) qui s'étend de préférence dans la direction circonférentielle partiellement ou complètement de manière périphérique le long de la paroi extérieure et sur laquelle s'appuie un élément élastique (50) disposé dans cette zone dans la fente de palier (60).

5. Agencement de joint (10) selon l'une quelconque des revendications précédentes, dans lequel sur la paroi extérieure du cylindre de réception (20), à l'extrémité inférieure de la partie de paroi concave inférieure (22), est prévue une saillie (24) s'étendant radialement vers l'extérieur en direction de la fente de palier (50) qui s'étend de préférence dans la direction circonférentielle partiellement ou complètement de manière périphérique le long de la paroi extérieure et sur laquelle s'appuie un élément élastique (50) disposé dans cette zone dans la fente de palier (60).

6. Agencement de joint (1) selon l'une quelconque des revendications précédentes, **caractérisé en ce que** la paroi intérieure de la coque de joint extérieure (40) en forme de cylindre creux présente au moins une première partie de paroi intérieure supérieure (41) et une deuxième partie de paroi intérieure inférieure (42), décalée dans la direction d'axe de cylindre (Z), respectivement de forme conique, et entre les deux parties de paroi intérieure (41, 42) est prévue une saillie (43) s'étendant radialement vers l'intérieur qui s'étend de préférence dans la direction circonférentielle partiellement ou complètement de manière périphérique le long de la paroi intérieure.

7. Agencement de joint (1) selon la revendication 6, **caractérisé en ce que** les parties de paroi intérieure (41, 42) respectivement de forme conique sont opposées aux parties de paroi extérieure (21, 22) de forme conique, vues dans la direction radiale.

8. Agencement de joint (1) selon l'une quelconque des revendications précédentes, **caractérisé en ce que** les éléments élastiques (50) sont réalisés en forme d'anneau et sont disposés de manière complètement périphérique dans la fente de palier (60).

9. Agencement de joint (1) selon l'une quelconque des revendications précédentes, **caractérisé en ce que** la force nécessaire pour actionner le cylindre de réception (20) augmente dans une direction d'axe de cylindre (Z) **en ce que** la dimension de fente diminue et **en ce que** les éléments élastiques (50) sont de plus en plus comprimés et déformés à mesure que la force augmente.

10. Chaise oscillante présentant une assise munie d'une colonne de chaise dont l'extrémité est fixée dans un agencement de joint (10) près du sol selon l'une quelconque des revendications précédentes, en particulier emboîtée dans le cylindre de réception (20) en forme de cylindre creux.

11. Procédé de montage des pièces d'un agencement de joint (10) selon l'une quelconque des revendications précédentes 2 à 9, comprenant les étapes suivantes consistant à :
a) fixer un premier élément annulaire élastique (50) sur la gaine extérieure du cylindre de réception (20) en forme de cylindre creux dans la zone de la partie de paroi supérieure (21) de forme conique, et
b) fixer un deuxième élément annulaire élastique (50) sur la gaine extérieure du cylindre de réception (20) en forme de cylindre creux dans la zone de la partie de paroi inférieure (22) de forme conique, et ensuite
c) introduire le cylindre de réception (20) entre les segments de coque de joint (45) et raccorder les segments de coque de joint (45) à l'aide de moyens de raccordement (46).
